# FASCICULE DE BREVET EUROPEEN

(11) **EP 1 627 099 B1**
(45) Date de publication et mention de la délivrance du brevet: **16.02.2011**
(21) Numéro de dépôt: 04742688.7
(22) Date de dépôt: 10.05.2004
(51) Int. Cl.: C25C 3/16, C25C 7/02, C25C 7/06

(54) **ORGANE DE MANUTENTION DE CONNECTEURS D'ELECTRODE DE CELLULES D'ELCTROLYSE DESTINEES A LA PRODUCTION D'ALUMINIUM**
ELEKTRODENHALTERUNG EINER ALUMINIUMELEKTROLYSEZELLE
ELEMENT FOR HANDLING CONNECTORS FOR ELECTROLYTIC CELLS WHICH ARE USED FOR THE PRODUCTION OF ALUMINIUM

(30) Priorité: 12.05.2003 FR 0305679
(43) Date de publication de la demande: 22.02.2006
(73) Titulaire: E.C.L., 59790 Ronchin (FR)
(72) Inventeur: DELESCLUSE, Patrick, F-59830 Cysoing (FR)
(74) Mandataire: Mérigeault, Thierry Louis Henri
(86) Numéro de dépôt international: PCT/FR2004/001131
(87) Numéro de publication internationale: WO 2004/101853

(56) Documents cités:
- FR-A- 2 039 543
- US-A- 3 888 757

## Description

### Domaine de l'invention

L'invention concerne les usines de production d'aluminium par électrolyse ignée selon le procédé de Hall-Héroult. Elle concerne plus particulièrement les appareils de manutention utilisés dans lesdites usines.

### Etat de la technique

L'aluminium métal est produit industriellement par électrolyse ignée, à savoir par électrolyse de l'alumine en solution dans un bain de cryolithe fondue, appelé bain d'électrolyte, selon le procédé bien connu de Hall-Héroult. Le bain d'électrolyte est contenu dans des cuves, dites « cuves d'électrolyse », comprenant un caisson en acier, qui est revêtu intérieurement de matériaux réfractaires et/ou isolants, et un ensemble cathodique situé au fond de la cuve. Des anodes, typiquement en matériau carboné, sont partiellement immergées dans le bain d'électrolyte. L'ensemble formé par une cuve d'électrolyse, ses anodes et le bain d'électrolyte est appelé une cellule d'électrolyse.

Les anodes sont munies d'une tige métallique destinée au raccordement électrique et mécanique à un cadre métallique, appelé cadre anodique, qui est mobile par rapport à un portique fixe disposé au-dessus de la cuve d'électrolyse. Les tiges d'anode sont raccordées au cadre anodique à l'aide de crochets disposés de part et d'autre des tiges d'anode et de connecteurs amovibles aptes être déposés sur ces crochets et à plaquer les tiges d'anode contre le cadre anodique. Le brevet français FR 2 039 543 (correspondant au brevet américain US 3 627 670) décrit de tels dispositifs.

En fonctionnement, une usine d'électrolyse nécessite des interventions sur les cellules d'électrolyse parmi lesquelles figure notamment le remplacement des anodes usées par des anodes neuves. Pour effectuer ces interventions, les usines les plus modernes sont équipées d'au moins une unité de levage et de manutention comportant un pont roulant, qui peut être translaté au-dessus des cellules d'électrolyse et le long de celles-ci, et un chariot muni de plusieurs organes de manutention et d'intervention (souvent appelés « outils »).

Le brevet français FR 2 039 543 décrit un organe de manutention destiné à la manutention des connecteurs, notamment leur mise en place, leur enlèvement et leur transport.

Or, il peut arriver que les connecteurs ne soient pas bien saisis par les organes de manutention connus, ce qui peut conduire à une chute accidentelle du connecteur, typiquement durant son transport ou lors de sa mise en place.

La demanderesse a donc recherché des organes de manutention des connecteurs d'anode, destinés à l'industrie de la production d'aluminium par électrolyse ignée, qui permettent d'éviter ces inconvénients tout en restant fiables, simples et d'encombrement réduit.

### Description de l'invention

L'invention a pour objet un organe de manutention destiné notamment à mettre en place et à enlever un connecteur d'anode de cellule d'électrolyse.

Plus précisément, l'invention a pour objet un organe de manutention selon la revendication 1 d'un connecteur d'anode muni de deux tourillons latéraux et d'une vis de serrage, ledit organe de manutention comportant un organe de serrage, tel qu'une clé, apte à coopérer avec la vis de serrage du connecteur de manière à modifier son état de serrage, et caractérisé en ce qu'il comporte un système de blocage apte à coopérer avec l'organe de serrage et le connecteur de manière à bloquer celui-ci dans une position déterminée - appelée position normale de manutention - dans l'organe de manutention par desserrage du connecteur à l'aide de l'organe de serrage, en ce qu'il comporte en outre au moins un membre mobile ayant une position ouverte et une position fermée et en ce que le membre mobile comprend un support apte à supporter le connecteur - typiquement par lesdits tourillons latéraux - lorsqu'il est dans la position fermée et un moyen pour provoquer le déplacement du membre mobile de la position fermée à la position ouverte.

La demanderesse a eu l'idée de munir l'organe de manutention d'un système de blocage destiné à fixer le connecteur dans l'organe de manutention dans une position normale de manutention et d'un membre mobile destiné à agir comme support éventuel en cas de défaillance du blocage dans l'organe de manutention. Une telle défaillance peut survenir, par exemple, lorsque le connecteur a été endommagé ou déformé ou lorsqu'il est usé.

L'invention a également pour objet un connecteur d'anode muni d'un moyen de préhension apte à coopérer avec le système de blocage de l'organe de manutention.

L'invention a également pour objet une unité de levage et de manutention comportant au moins un organe de manutention de connecteurs d'anode selon l'invention.

L'invention a encore pour objet l'utilisation de l'organe de manutention selon l'invention dans une usine de production d'aluminium par électrolyse ignée.

L'invention a encore pour objet l'utilisation d'un connecteur selon l'invention dans une usine de production d'aluminium par électrolyse ignée.

L'invention a encore pour objet l'utilisation d'une unité de levage et de manutention selon l'invention dans une usine de production d'aluminium par électrolyse ignée.

L'invention sera mieux comprise à l'aide de la description détaillée de modes de réalisation préférés de celle-ci qui sont exposés ci-dessous et qui sont illustrés à l'aide des figures annexées.

L'invention permet d'éviter les chutes intempestives d'un connecteur lors de sa manutention. Elle présente l'avantage de nécessiter un nombre limité d'éléments mobiles, ce qui augmente la fiabilité de l'organe de manutention.
La figure 1 illustre une cellule d'électrolyse typique, vue en perspective, destinée à la production d'aluminium.
La figure 2 illustre, vue en section transversale, une salle d'électrolyse typique destinée à la production d'aluminium.
La figure 3 illustre, vue en perspective, un connecteur d'anode selon l'invention et des crochets de fixation dudit connecteur.
La figure 4 illustre, en vue de côté, un organe de manutention selon l'invention.
Les figures 5 et 6 illustrent le fonctionnement de l'organe de manutention d'un connecteur d'anode selon l'invention.
La figure 7 illustre un dispositif de déverrouillage de l'organe de manutention.

Les usines d'électrolyse destinées à la production d'aluminium comprennent une ou plusieurs salles d'électrolyse (100) comportant un grand nombre de cellules d'électrolyse (1) normalement disposées en rangées ou files (typiquement côte à côte ou tête à tête), chaque rangée ou file comportant typiquement une ou plusieurs centaines de cellules.

Tel qu'illustré à la figure 1, une cellule d'électrolyse (1) comprend une cuve (2), apte à contenir le métal liquide et le bain d'électrolyte, une superstructure (3) et des anodes (8), typiquement des anodes précuites. La superstructure (3) comporte un portique fixe (4) et un cadre anodique métallique mobile (5). Les anodes (8) sont munies d'une tige métallique (9) destinée à la fixation et au raccordement électrique des anodes (8) au cadre anodique (5). La superstructure (3) comporte également au moins un vérin (non illustré) couplé au cadre anodique (5) par des bielles (6) et des leviers (7). Le cadre anodique (5) peut être déplacé verticalement (vers le haut ou vers le bas) sous l'action du ou des vérins.

Les tiges d'anode (9) sont fixées au cadre anodique (5) par des connecteurs (200) comportant typiquement deux leviers (201, 202) aptes à s'articuler autour d'un axe commun (213), des moyens de serrage (205, 206, 210, 211) pour articuler lesdits leviers (201, 202) et deux tourillons (ou tétons) latéraux (212, 212') disposés de chaque côté du connecteur. Les tourillons latéraux (212, 212') forment généralement l'axe commun (213) et sont typiquement constitués par les extrémités d'une tige - généralement cylindrique - qui traverse le connecteur de part en part. Lesdits tourillons (212, 212') sont destinés à reposer dans le creux (11, 11') des crochets (10, 10') fixés au cadre anodique (5) et situés de part et d'autre de chaque tige d'anode (9).

Un connecteur (200) possède au moins un premier état, appelé état serré, et un deuxième état, appelé état desserré. Lorsqu'un connecteur (200) est installé dans des crochets de fixation (10, 10'), tel qu'illustré à la figure 3(B), l'état de serrage permet soit de fixer la tige d'anode (9) sur le cadre anodique (5), soit de libérer la tige d'anode (9) : dans l'état serré, le connecteur (200) applique une pression contre la tige d'anode (9) et la plaque sur le cadre anodique (5); dans l'état desserré, le connecteur (200) n'applique plus de pression contre la tige d'anode (9), de sorte que le connecteur et l'anode peuvent être retirés.

Un connecteur (200) peut passer entre les deux états de serrage par actionnement des moyens de serrage (205, 206, 210, 211). Ces moyens comprennent normalement une vis (210) apte à coopérer avec un organe extérieur de serrage (302), tel qu'une clé, généralement fixé à un organe de manutention (300). La vis de serrage (210) est typiquement munie d'une tête (211) apte à s'insérer dans l'organe de serrage (302) pour le serrage ou le desserrage du connecteur (200). Les moyens de serrage comportent également des écrous (205, 206) fixés aux leviers (201, 202) du connecteur, de préférence de façon mobile, et aptes à coopérer avec la vis (210) de manière à permettre l'articulation des leviers (201, 202) et le serrage/desserrage du connecteur (200).

Les leviers (201, 202) d'un connecteur (200) comprennent généralement des traverses (203, 204) destinées notamment à communiquer, directement ou indirectement, la pression de serrage du connecteur contre les tiges d'anode.

Tel qu'illustré à la figure 2, les salles d'électrolyse (100) comportent normalement au moins une unité de levage et de manutention ou "machine de service" (20). Ladite unité (20) comprend typiquement un pont roulant (21) apte à être déplacé le long des cellules d'électrolyse sur des chemins de roulement (23, 23'), un chariot (22) apte à se déplacer sur le pont roulant (21), et des organes de manutention et d'intervention (souvent appelés « outils »), tel qu'un organe de manutention (300) des connecteurs d'anode (200). L'organe de manutention (300) est typiquement placé à l'extrémité d'un bras télescopique (24). L'organe de manutention (300) comprend typiquement un bâti (301) et un moyen de fixation (304).

Selon l'invention, l'organe de manutention (300) d'un connecteur d'anode (200) muni de deux tourillons latéraux (212, 212') et d'une vis de serrage (210), ledit connecteur étant apte à coopérer avec des crochets de fixation (10, 10') d'une cellule (1) de production d'aluminium par électrolyse ignée de manière à permettre le raccordement d'anodes (8) sur ladite cellule, ledit organe de manutention comportant un organe de serrage (302) apte à coopérer avec la vis de serrage (210) de manière à modifier l'état de serrage du connecteur (200), est caractérisé en ce qu'il comporte un système de blocage (310, 310', 320) apte à coopérer avec l'organe de serrage (302) et le connecteur (200) de manière à bloquer ce dernier dans une position déterminée dans l'organe de manutention (300) par desserrage du connecteur (200) à l'aide de l'organe de serrage (302), en ce qu'il comporte en outre au moins un membre mobile (312, 312') ayant une première position, appelée position ouverte, et une deuxième position, appelée position fermée, et en ce que le ou chaque membre mobile (312, 312') comprend un support (313, 313') apte à supporter le connecteur (200) lorsqu'il est dans la position fermée et un moyen (315, 315') pour provoquer le déplacement du ou de chaque membre mobile (312, 312') de la position fermée à la position ouverte.

Dans ladite position déterminée, appelée position normale de manutention, le connecteur est correctement ancré dans l'organe de manutention, sauf avarie, et peut être déplacé et transporté. Dans cette position, le support (313, 313') n'est normalement pas nécessaire pour porter le connecteur, c'est-à-dire que ledit support n'est destiné à porter le connecteur qu'en cas d'avarie. En outre, dans la position déterminée, la vis de serrage (210) reste normalement engagée dans l'organe de serrage (302). Le connecteur (200) peut alors être dégagé ou retiré de ladite position déterminée par serrage du connecteur à l'aide de l'organe de serrage (302).

Dans une variante avantageuse de l'invention, ledit support (313, 313') est apte à supporter le connecteur (200) par lesdits tourillons latéraux (212, 212'), lorsque le ou chaque membre mobile (312, 312') est dans la position fermée. Cette variante confère une grande stabilité au connecteur lorsqu'il repose sur ledit support. Dans cette variante, le support (313, 313') comporte avantageusement une concavité (314, 314'), essentiellement tournée vers le bas en utilisation, apte à recevoir un tourillon (212, 212') de connecteur.

Dans une variante particulièrement avantageuse de l'invention, le ou chaque membre mobile (312, 312') comprend en outre un moyen de verrouillage (314, 314') pour empêcher le déplacement du ou de chaque membre mobile (312, 312') de la position fermée à la position ouverte lorsque le connecteur (200) repose sur le support (313, 313'). Cette situation peut se produire lorsque le connecteur n'est pas bloqué - ou pas correctement bloqué - dans la position normale de manutention, auquel cas le connecteur peut être entraîné vers le bas par gravité jusqu'à reposer sur le support (313, 313'). Cette situation peut également se produire lorsque le connecteur est dégagé de la position normale en cours de manutention, typiquement suite à une fausse manoeuvre. Cette variante permet d'éviter qu'un opérateur tente de mettre en place un connecteur mal fixé dans l'organe de manutention, ce qui pourrait provoquer la chute du connecteur.

Dans un mode de réalisation préféré de cette variante de l'invention, l'organe de manutention est caractérisé en ce qu'il comprend deux membres mobiles (312, 312') comportant chacun un support (313, 313'), en ce que chaque support (313, 313') comporte au moins une concavité (314, 314') apte à recevoir un tourillon latéral (212, 212') et en ce que, de façon à former ledit moyen de verrouillage, les dimensions de chaque concavité (314, 314') sont telles que, lorsque le connecteur est bloqué dans ladite position déterminée (dite normale), chaque membre mobile (312, 312') peut se déplacer sans entrave, alors que, lorsque les tourillons latéraux (212, 212') du connecteur (200) reposent dans lesdites concavités (314, 314'), le déplacement du ou de chaque membre mobile (312, 312') est interdit mécaniquement par un effet de butée.

Le ou chaque membre mobile (312, 312') est typiquement apte à être déplacé par pivotement autour d'un axe (303).

Dans un mode de réalisation avantageux de l'invention, le système de blocage (310, 310', 320) comprend au moins un moyen d'accrochage (320) apte à coopérer avec le connecteur (200) et l'organe de serrage (302) de manière à provoquer le blocage du connecteur (200) dans l'organe de manutention (300). Le moyen d'accrochage (320) est typiquement apte à coopérer avec le connecteur (200) par l'intermédiaire d'un moyen de préhension (231, 232) pourvu sur le connecteur.

La coopération entre le connecteur (200), l'organe de serrage (302) et le moyen d'accrochage (320) fixe le connecteur dans l'organe de manutention lors du desserrage du connecteur (200). Par exemple, tel qu'illustré à la figure 5(D), le moyen d'accrochage (320) se loge dans un moyen de préhension (231, 232) du connecteur (200) lors de l'opération de desserrage de ce dernier à l'aide de l'organe de serrage (302). Dans cette position, le connecteur (200) ne peut se déplacer ni verticalement (à cause notamment du moyen d'accrochage (320) qui supporte le connecteur), ni horizontalement (à cause de la vis (210) qui reste engagée dans l'organe de serrage (302)).

Le moyen d'accrochage (320) est avantageusement une pièce, fixe ou mobile, apte à coopérer avec le connecteur (200), typiquement par insertion dans un moyen de préhension (231, 232) pourvu sur le connecteur, de manière à le bloquer. Le moyen d'accrochage (320) est typiquement un ergot, un doigt ou une protubérance.

Il a été trouvé avantageux de fixer le moyen d'accrochage (320) aux moyens de guidage (310, 310').

Dans une variante avantageuse de l'invention, le système de blocage (310, 310', 320) comporte au moins un moyen de guidage (310, 310'), qui peut être fixe ou mobile, destiné à guider l'insertion du connecteur dans le système de blocage. Le moyen de guidage (310, 310') comprend typiquement une fourche. Ledit système comporte de préférence deux fourches (310, 310') disposées de manière à permettre l'insertion du connecteur entre elles et le guidage de chaque tourillon (212, 212') du connecteur par chaque fourche (310, 310'). Cette variante facilite la mise en place et le blocage du connecteur dans la position déterminée. Afin de limiter davantage les déplacements du connecteur, la forme de la concavité (311, 311') de chaque fourche (310, 310') est avantageusement complémentaire de celle d'un tourillon (212, 212') du connecteur. Le fond de la concavité (311, 311') permet éventuellement de limiter les déplacements verticaux du connecteur.

Le ou chaque moyen de guidage (310, 310') est avantageusement mobile. Il peut éventuellement être muni d'un moyen de rappel élastique apte à le ramener dans une position d'équilibre. La mobilité du ou des moyens de guidage confère au système de blocage une certaine souplesse lors de l'insertion d'un connecteur dans l'organe de manutention et évite ainsi une dégradation éventuelle des éléments dudit système. Elle permet également de s'affranchir de certaines différences de dimension des connecteurs.

Les éventuelles concavités (311, 311', 314, 314') forment avantageusement une ouverture (305, 305') apte à interdire la sortie transversale d'un tourillon (212, 212') de connecteur.

Ledit moyen (315, 315') pour provoquer le déplacement du ou de chaque membre mobile (312, 312') de la position fermée à la position ouverte comprend avantageusement une came aménagée sur ledit membre mobile et configurée de telle façon qu'elle peut coopérer avec lesdits crochets (10, 10') - et plus précisément avec les extrémités (12, 12') desdits crochets - de manière à provoquer le déplacement du ou de chaque membre mobile (312, 312') de la position fermée à la position ouverte par un mouvement relatif entre l'organe de manutention (300) et les crochets de fixation (10, 10'). La simplicité de ce mode de réalisation confère une grande fiabilité à l'organe de manutention. Le moyen (315, 315') peut optionnellement être un moyen mécanique, pneumatique ou électromécanique commandé.

Un connecteur (200) particulièrement avantageux pour mettre en oeuvre l'invention comporte deux leviers (201, 202), deux tourillons latéraux (212, 212'), une vis de serrage (210), et en outre au moins un moyen de préhension (231, 232) apte à coopérer avec le système de blocage (310, 310', 320) de l'organe de manutention de manière à bloquer le connecteur dans la position déterminée, dite position normale de manutention. Dans un mode de réalisation avantageux de l'invention, les deux leviers (201, 202) comportent chacun une traverse (203, 204) et ledit moyen de préhension est un rebord (231, 232) pourvu sur au moins une des traverses (203, 204). Ce connecteur (200) est susceptible d'être manutentionné par l'organe de manutention (300) selon l'invention.

Le fonctionnement du système de l'organe de manutention (300) selon l'invention est illustré à l'aide de l'exemple particulier des figures 5 et 6 qui sont relatives à un mode de réalisation préféré de l'invention dans lequel l'organe de manutention comporte deux fourches (310, 310') et deux membres mobiles (312, 312') munis d'une came (315,315') et aptes à pivoter autour d'un axe (303).

L'exemple illustré à la figure 5 correspond au cas normal dans lequel le connecteur (200) s'insère correctement dans l'organe de manutention. Dans cet exemple, le connecteur (200) est initialement inséré dans les crochets (10, 10') et en appui sur une tige d'anode (9) dans l'état serré (figure 5(A)). Dans le but d'enlever ledit connecteur (200), l'organe de manutention (300) est approché de la connexion de manière à insérer le connecteur (200) et les crochets (10, 10') entre les membres mobiles (312, 312'). Les cames (315, 315') glissent alors sur les extrémités (12, 12') des crochets et provoquent le pivotement des membres mobiles (312, 312'), qui basculent alors en position ouverte. La tête de vis (211) est insérée dans l'organe de serrage (302) et les tourillons (212, 212') du connecteur sont engagés dans les fourches (310, 310') (figure 5(B)). Le connecteur est ensuite desserré à l'aide de l'organe de serrage, ce qui entraîne l'insertion du moyen d'accrochage (320) dans le connecteur et le blocage de celui-ci dans une position normale à l'intérieur de l'organe de manutention (figure 5(C)). L'organe de manutention est ensuite levé, ce qui entraîne le pivotement des membres mobiles (312, 312') sous l'effet de la gravitation, qui reviennent alors en position fermée (figure 5(D)). Les membres mobiles peuvent être déplacés dans entrave, de sorte que, si on souhaite installer le connecteur sur une autre anode, on peut simplement effectuer la procédure dans le sens inverse.

L'exemple illustré à la figure 6 correspond à un cas dans lequel le connecteur (200) n'est pas inséré correctement dans l'organe de manutention. Dans cet exemple, le moyen d'accrochage (320) n'est pas inséré dans le moyen de préhension (231, 232) du connecteur, de sorte que celui-ci n'est pas bloqué dans la position normale de manutention. Les tourillons (212, 212') viennent alors en appui, par gravité, sur le support (313, 313') de chaque membre mobile (312, 312') (figure 6(A)). Dans cette position, les concavités (314, 314') interdisent le déplacement des membres mobiles (312, 312'). Plus précisément, dans cette position, une force exercée de manière à déplacer les membres mobiles vers la position ouverte pousse le bord intérieur des concavités contre les tourillons, ce qui interdit le déplacement des membres mobiles car tout mouvement latéral du connecteur est bloqué par l'organe de serrage (302). En pratique, l'organe de manutention est alors déporté vers l'extérieur des crochets, comme le montre la figure 6(B).

La figure 7 illustre un dispositif de déverrouillage (400) apte à déverrouiller l'organe de manutention lorsque le connecteur n'est pas inséré dans la position normale à l'intérieur de l'organe de manutention. Ledit dispositif (400) comporte un réceptacle (401) apte à supporter le connecteur (200) et un levier (402) apte à pivoter autour d'un axe (403). Le levier (402) est initialement déporté de manière à dégager les côtés du réceptacle (voir la flèche de la figure 7(A)). L'organe de manutention (300) dans lequel est inséré un connecteur (200) hors de la position normale est approché du dispositif (400) de manière à mettre le connecteur dans le réceptacle (401) (figure 7(A)). Une pression est ensuite exercée sur le connecteur jusqu'à ce que les membres mobiles (312, 312') puissent être pivotés sans entrave jusque dans la position ouverte sous l'action du levier (402) sur les cames (315, 315') (figure 7(B)). L'organe de manutention peut enfin être levé librement, laissant le connecteur dans le réceptacle (figure 7(C)).

**Liste des repères numériques**
- 1: Cellule d'électrolyse
- 2: Cuve d'électrolyse
- 3: Superstructure
- 4: Portique
- 5: Cadre anodique
- 6: Bielles
- 7: Leviers
- 8: Anode
- 9: Tige d'anode
- 10, 10': Crochets de fixation
- 11, 11': Creux de crochet
- 12, 12': Extrémité de crochet
- 20: Unité de levage et de manutention
- 21: Pont roulant
- 22: Chariot
- 23, 23': Chemins de roulement
- 24: Bras télescopique
- 100: Salle d'électrolyse
- 200: Connecteur
- 201, 202: Leviers
- 203, 204: Traverses
- 205,206: Ecrous
- 210: Vis de serrage
- 211: Tête de vis
- 212, 212': Tourillons latéraux
- 213: Axe du connecteur
- 231, 232: Moyens de préhension (tel qu'un rebord)
- 300: Organe de manutention d'un connecteur
- 301: Bâti de l'organe de manutention
- 302: Organe de serrage (ou clé)
- 303: Axe de pivotement
- 304: Moyen de fixation de l'organe de manutention
- 305, 305': Ouverture
- 310, 310': Moyen de guidage (tel qu'une fourche)
- 311, 311': Concavité
- 312, 312': Membre mobile
- 313, 313': Support
- 314, 314': Concavité
- 315,315': Came
- 320: Moyen d'accrochage (tel qu'un ergot)
- 400: Dispositif de déverrouillage
- 401: Réceptacle
- 402: Levier
- 403: Axe de rotation

## Revendications

1. Organe de manutention (300) d'un connecteur d'anode (200) muni de deux tourillons latéraux (212, 212') et d'une vis de serrage (210), ledit connecteur étant apte à coopérer avec des crochets de fixation (10, 10') d'une cellule (1) de production d'aluminium par électrolyse ignée de manière à permettre le raccordement d'anodes (8) sur ladite cellule, ledit organe de manutention pouvant déplacer et transporter ledit connecteur lorsque celui-ci est placé dans une position déterminée, appelée position normale de manutention, ledit organe de manutention comportant un organe de serrage (302) placé de telle sorte que, lorsque ledit connecteur est dans sa position normale de manutention, la vis de serrage (210) peut être engagée dans ledit organe de serrage, et étant **caractérisé en ce qu'**il comporte un système de blocage (310, 310', 320) apte à coopérer avec l'organe de serrage (302) et le connecteur (200) de manière à bloquer ce dernier dans une position déterminée dans l'organe de manutention (300) par desserrage du connecteur (200) à l'aide de l'organe de serrage (302), **en ce qu'**il comporte en outre au moins un membre mobile (312, 312') ayant une première position, appelée position ouverte, et une deuxième position, appelée position fermée, et **en ce que** le ou chaque membre mobile (312, 312') comprend un support (313, 313') apte à supporter le connecteur (200) lorsqu'il est dans la position fermée et un moyen (315, 315') pour provoquer le déplacement du ou de chaque membre mobile (312, 312') de la position fermée à la position ouverte.

2. Organe de manutention (300) selon la revendication 1, **caractérisé en ce que** ledit support (313, 313') est apte à supporter le connecteur (200) par lesdits tourillons latéraux (212, 212') lorsque le ou chaque membre mobile (312, 312') est dans la position fermée.

3. Organe de manutention (300) selon la revendication 2, **caractérisé en ce que** le support (313, 313') comporte une concavité (314, 314'), essentiellement tournée vers le bas en utilisation, apte à recevoir un tourillon (212, 212') de connecteur.

4. Organe de manutention (300) selon l'une quelconque des revendications 1 à 3, **caractérisé en ce que** le ou chaque membre mobile (312, 312') comprend en outre un moyen de verrouillage (314, 314') pour empêcher le déplacement du ou de chaque membre mobile (312, 312') de la position fermée à la position ouverte lorsque le connecteur (200) repose sur le support (313, 313').

5. Organe de manutention (300) selon la revendication 4, **caractérisé en ce qu'**il comprend deux membres mobiles (312, 312') comportant chacun un support (313, 313'), **en ce que** chaque support (313, 313') comporte au moins une concavité (314, 314') apte à recevoir un tourillon latéral (212, 212') et **en ce que**, de façon à former ledit moyen de verrouillage, les dimensions de chaque concavité (314, 314') sont telles que, lorsque le connecteur est bloqué dans ladite position déterminée, chaque membre mobile (312, 312') peut se déplacer sans entrave, alors que, lorsque les tourillons latéraux (212, 212') du connecteur (200) reposent dans lesdites concavités (314, 314'), le déplacement du ou de chaque membre mobile (312, 312') est interdit mécaniquement par un effet de butée.

6. Organe de manutention (300) selon l'une quelconque des revendications 1 à 5, **caractérisé en ce que** le système de blocage (310, 310', 320) comporte au moins un moyen d'accrochage (320) apte à coopérer avec le connecteur (200) et l'organe de serrage (302) de manière à provoquer le blocage du connecteur (200) dans l'organe de manutention (300).

7. Organe de manutention (300) selon la revendication 6, **caractérisé en ce que** le moyen d'accrochage (320) est apte à coopérer avec le connecteur (200) par l'intermédiaire d'un moyen de préhension (231, 232) pourvu sur le connecteur.

8. Organe de manutention (300) selon l'une quelconque des revendications 1 à 7, **caractérisé en ce que** le système de blocage (310, 310', 320) comporte au moins un moyen de guidage (310, 310'), fixe ou mobile, pour guider l'insertion du connecteur (200) dans le système de blocage.

9. Organe de manutention (300) selon la revendication 8, **caractérisé en ce que** le moyen de guidage (310, 310') comprend une fourche.

10. Organe de manutention (300) selon la revendication 9, **caractérisé en ce que** le système de blocage (310, 310', 320) comporte deux fourches (310, 310') disposées de manière à permettre l'insertion du connecteur entre elles et le guidage de chaque tourillon (212, 212') du connecteur par chaque fourche (310, 310').

11. Organe de manutention (300) selon l'une quelconque des revendications 8 à 10, **caractérisé en ce que** le ou chaque moyen de guidage (310, 310') est mobile.

12. Organe de manutention (300) selon l'une quelconque des revendications 1 à 11, **caractérisé en ce que** ledit moyen (315, 315') pour provoquer le déplacement du ou de chaque membre mobile (312, 312') de la position fermée à la position ouverte comprend une came aménagée sur ledit membre mobile et configurée de telle façon qu'elle peut coopérer avec lesdits crochets de fixation (10, 10') de manière à provoquer le déplacement du ou de chaque membre mobile (312, 312') par un mouvement relatif entre l'organe de manutention (300) et lesdits crochets de fixation (10, 10').

13. Organe de manutention (300) selon l'une quelconque des revendications 1 à 12, **caractérisé en ce que** le ou chaque membre mobile (312, 312') est apte à être déplacé par pivotement autour d'un axe (303).

14. Connecteur (200) susceptible d'être manutentionné par l'organe de manutention (300) selon l'une quelconque des revendications 1 à 13, comprenant deux leviers (201, 202), deux tourillons latéraux (212, 212') et une vis de serrage (210), et **caractérisé en ce qu'**il comporte en outre au moins un moyen de préhension (231, 232) apte à coopérer avec le système de blocage (310, 310', 320) de l'organe de manutention de manière à bloquer le connecteur dans une position déterminée.

15. Connecteur (200) selon la revendication 14, **caractérisé en ce que** les deux leviers (201, 202) comportent chacun une traverse (203, 204) et **en ce que** ledit moyen de préhension est un rebord (231, 232) pourvu sur au moins une des traverses (203, 204).

16. Unité de levage et de manutention (20) comportant au moins un organe de manutention (300) de connecteurs (200) selon l'une quelconque des revendications 1 à 13.

17. Utilisation d'un organe de manutention (300) de connecteur (200) selon l'une quelconque des revendications 1 à 13 dans une usine de production d'aluminium par électrolyse ignée.

18. Utilisation d'un connecteur (200) selon la revendication 14 ou 15 dans une usine de production d'aluminium par électrolyse ignée.

19. Utilisation d'une unité de levage et de manutention (20) selon la revendication 16 dans une usine de production d'aluminium par électrolyse ignée.

## Claims

1. Handling device (300) for an anode connector (200) provided with two side trunnions (212, 212') and a tightening screw (210), the said connector being capable of cooperating with attachment hooks (10, 10') of an aluminium production cell (1) by fused bath electrolysis so as to enable connection of anodes (8) onto the said cell, the said handling device being able to displace and transport said connector when it is positioned in the determined position, called normal handling position, said handling device comprising a tightening device (302) positioned so that when said connector is in its normal handling position, the tightening screw (210) can be engaged in the tightening device (302), and being **characterised in that** it comprises a blocking system (310, 310', 320) capable of cooperating with the tightening device (302) and the connector (200) so as to block the connector in a determined position in the handling device (300), by loosening the connector (200) using the tightening device (302), **in that** it further comprises at least one mobile member (312, 312') with a first position called the open position and a second position called the closed position, and **in that** the mobile member or each mobile member (312, 312') comprises a support (313, 313') capable of supporting the connector (200) in the closed position and a means (315, 315') of provoking displacement of the mobile member or each mobile member (312, 312') from the closed position to the open position.

2. Handling device (300) according to claim 1, **characterised in that** the said support (313, 313') is capable of supporting the connector (200) through the said side trunnions (212, 212') when the mobile member or each mobile member (312, 312') is in the closed position.

3. Handling device (300) according to claim 2, **characterised in that** the support (313, 313') is provided with a recess (314, 314') essentially downwards during use, and a trunnion (212, 212') of the connector can fit into this recess.

4. Handling device (300) according to any one of claims 1 to 3, **characterised in that** the mobile member or each mobile member (312, 312') also comprises a locking means (314, 314') to prevent displacement of the mobile member or each mobile member (312, 312') from the closed position to the open position when the connector (200) is resting on the support (313, 313').

5. Handling device (300) according to claim 4, **characterised in that** it comprises two mobile members (312, 312') each comprising a support (313, 313'), **in that** each support (313, 313') comprises at least one recess (314, 314') in which a side trunnion (212, 212') can be fitted, and **in that** the dimensions of each recess (314, 314') are such that when the connector is blocked in the said determined position, each mobile member (312, 312') can move without being hindered, whereas when the side trunnions (212, 212') of the connector (200) rest in the said recesses (314, 314'), displacement of the mobile member or each mobile member (312, 312') is mechanically prevented by a stop effect, so as to form the said locking means.

6. Handling device (300) according to any one of claims 1 to 5, **characterised in that** the blocking system (310, 310', 320) comprises at least one attachment means (320) that can cooperate with the connector (200) and the tightening device (302) so as to block the connector (200) in the handling device (300).

7. Handling device (300) according to claim 6, **characterised in that** the attachment means (320) is able to cooperate with the connector (200) through a gripping means (231, 232) provided on the connector.

8. Handling device (300) according to any one of claims I to 7, **characterised in that** the blocking system (310, 310', 320) comprises at least one guide means (310, 310') that may be fixed or mobile, designed to guide insertion of the connector (200) into the blocking system.

9. Handling device (300) according to claim 8, **characterised in that** the guide means (310, 310') comprises a fork.

10. Handling device (300) according to claim 9, **characterised in that** the blocking device (310, 310', 320) comprises two forks (310, 310') arranged so as to allow insertion of the connector between the forks and provide guidance for each trunnion (212, 212') of the connector by each fork (310, 310').

11. Handling device (300) according to any one of claims 8 to 10, **characterised in that** the guide means or each guide means (310, 310') is mobile.

12. Handling device (300) according to any one of claims 1 to 11, **characterised in that** the said means (315, 315') of causing displacement of the mobile member or each mobile member (312, 312') from the closed position to the open position includes a cam formed on the said mobile member and configured such that it can cooperate with the said attachment hooks (10, 10') so as to cause displacement of the mobile member or each mobile member (312, 312') by a relative movement between the handling device (300) and the said attachment hooks (10, 10').

13. Handling device (300) according to any one of claims 1 to 12, **characterised in that** the mobile member or each mobile member (312, 312') can pivot about an axis (303).

14. Connector (200) that can be handled by the handling device (300) according to any one of claims 1 to 13, comprising two levers (201, 202), two side trunnions (212, 212') and a tightening screw (210), and **characterised in that** it further comprises at least one gripping device (231, 232) capable of cooperating with the blocking system (310, 310', 320) of the handling device so as to block the connector in a determined position.

15. Connector (200) according to claim 14, **characterised in that** the two levers (201, 202) each comprise a cross-piece (203, 204) and **in that** the said gripping means is a projecting rim (231, 232) provided on at least one of the cross-pieces (203, 204).

16. Lifting and handling unit (20) comprising at least one handling device (300) for connectors (200) according to any one of claims 1 to 13.

17. Use of a handling device (300) for a connector (200) according to any one of claims 1 to 13 in a fused bath electrolysis aluminium production plant.

18. Use of a connector (200) according to either claim 14 or 15 in a fused bath electrolysis aluminium production plant.

19. Use of a lifting and handling unit (20) according to claim 16 in a fused bath electrolysis aluminium production plant.

## Patentansprüche

1. Förderorgan (300) für ein Anoden-Verbindungselement (200), das mit zwei Seitenzapfen (212, 212') und einer Spannschraube (210) versehen ist, wobei das Verbindungselement geeignet ist, mit Befestigungshaken (10, 10') einer Zelle (1) zur Herstellung von Aluminium durch Schmelzflusselektrolyse zusammenzuwirken, um den Anschluss von Anoden (8) an jene Zelle zu gestatten, wobei das Förderorgan das Verbindungselement bewegen und transportieren kann, wenn es sich in einer bestimmten Position befindet, der sog. normalen Förderposition, wobei das Förderorgan ein Spannglied (302) umfasst, welches so angeordnet ist, dass die Spannschraube (210) in jenes Spannglied (302) eingeführt werden kann, wenn sich das Verbindungselement in seiner normalen Förderposition befindet, und **dadurch gekennzeichnet ist, dass** es ein Sperrsystem (310, 310', 320) umfasst, welches geeignet ist, mit dem Spannglied (302) und dem Verbindungselement (200) zusammenzuwirken, um Letzteres in einer bestimmten Position im Förderorgan (300) zu arretieren, indem das Verbindungselement (200) mithilfe des Spannglieds (302) gelöst wird, dass es außerdem mindestens ein bewegliches Glied (312, 312') mit einer ersten Position, der sog. offenen Position, und einer zweiten Position, der sog. geschlossenen Position, umfasst, und dass das bzw. jedes bewegliche Glied (312, 312') einen Träger (313, 313') umfasst, der geeignet ist, das Verbindungselement (200) zu tragen, wenn sich das Glied in der geschlossenen Position befindet, sowie ein Mittel (315, 315') umfasst, um die Verschiebung des bzw. jedes beweglichen Glieds (312, 312') aus der geschlossenen Position in die offene Position herbeizuführen.

2. Förderorgan (300) nach Anspruch 1, **dadurch gekennzeichnet, dass** der Träger (313, 313') geeignet ist, das Verbindungselement (200) über die Seitenzapfen (212, 212') zu tragen, wenn sich das bzw. jedes bewegliche Glied (312, 312') in der geschlossenen Position befindet.

3. Förderorgan (300) nach Anspruch 2, **dadurch gekennzeichnet, dass** der Träger (313, 313') eine im Einsatz im Wesentlichen nach unten gerichtete Rundhöhlung (314, 314') aufweist, die zur Aufnahme eines Zapfens (212, 212') des Verbindungselementes geeignet ist.

4. Förderorgan (300) nach irgendeinem der Ansprüche 1 bis 3, **dadurch gekennzeichnet, dass** das bzw. jedes bewegliche Glied (312, 312') außerdem ein Verriegelungsmittel (314, 314') umfasst, um die Verschiebung des bzw. jedes beweglichen Glieds (312, 312') aus der geschlossenen Position in die offene Position zu verhindern, wenn das Verbindungselement (200) auf dem Träger (313, 313') aufliegt.

5. Förderorgan (300) nach Anspruch 4, **dadurch gekennzeichnet, dass** es zwei bewegliche Teile (312, 312') mit jeweils einem Träger (313, 313') umfasst, dass jeder Träger (313, 313') mindestens eine Rundhöhlung (314, 314') zur Aufnahme eines Seitenzapfens (212, 212') aufweist und dass zur Bildung des Verriegelungsmittels die Maße jeder Rundhöhlung (314, 314') so gewählt sind, dass dann, wenn das Verbindungselement in der bestimmten Position arretiert ist, jedes bewegliche Glied (312, 312') sich ungehindert bewegen kann, wohingegen dann, wenn die Seitenzapfen (212, 212') des Verbindungselementes (200) in den Rundhöhlungen (314, 314') liegen, die Bewegung des oder jedes beweglichen Glieds (312, 312') mechanisch durch einen Anschlageffekt untersagt ist.

6. Förderorgan (300) nach irgendeinem der Ansprüche 1 bis 5, **dadurch gekennzeichnet, dass** das Sperrsystem (310, 310', 320) mindestens ein Verhakungsmittel (320) beinhaltet, das geeignet ist, mit dem Verbindungselement (200) und dem Spannglied (302) zusammenzuwirken, um die Arretierung des Verbindungselementes (200) im Förderorgan (300) herbeizuführen.

7. Förderorgan (300) nach Anspruch 6, **dadurch gekennzeichnet, dass** das Verhakungsmittel (320) geeignet ist, mit dem Verbindungselement (200) über ein Greifmittel (231, 232) zusammenzuwirken, welches an dem Verbindungselement vorgesehen ist.

8. Förderorgan (300) nach irgendeinem der Ansprüche 1 bis 7, **dadurch gekennzeichnet, dass** das Sperrsystem (310, 310', 320) mindestens ein festes oder bewegliches Führungsmittel (310, 310') beinhaltet, um das Verbindungselement (200) geführt in das Sperrsystem einzubringen.

9. Förderorgan (300) nach Anspruch 8, **dadurch gekennzeichnet, dass** das Führungsmittel (310, 310') eine Gabel umfasst.

10. Förderorgan (300) nach Anspruch 9, **dadurch gekennzeichnet, dass** das Sperrsystem (310, 310', 320) zwei Gabeln (310, 310') umfasst, die so angeordnet sind, dass das Verbindungselement dazwischen eingebracht und jeder Zapfen (212, 212') des Verbindungselementes mit jeder Gabel (310, 310') geführt werden kann.

11. Förderorgan (300) nach irgendeinem der Ansprüche 8 bis 10, **dadurch gekennzeichnet, dass** das bzw. jedes Führungsmittel (310, 310') beweglich ist.

12. Förderorgan (300) nach irgendeinem der Ansprüche 1 bis 11, **dadurch gekennzeichnet, dass** das Mittel (315, 315'), das die Verschiebung des bzw. jedes beweglichen Glieds (312, 312') aus der geschlossenen Position in die offene Position herbeiführen soll, einen auf dem beweglichen Glied angeordneten Nocken umfasst, der so ausgestaltet ist, dass er mit den Befestigungshaken (10, 10') zusammenwirken kann, um die Verschiebung des bzw. jedes beweglichen Glieds (312, 312') durch eine Relativbewegung zwischen dem Förderorgan (300) und den Befestigungshaken (10, 10') herbeizuführen.

13. Förderorgan (300) nach irgendeinem der Ansprüche 1 bis 12, **dadurch gekennzeichnet, dass** das bzw. jedes bewegliche Glied (312, 312') durch Schwenken um eine Achse (303) bewegbar ist.

14. Verbindungselement (200), das mit einem Förderorgan (300) nach irgendeinem der Ansprüche 1 bis 13 förderbar ist, zwei Hebel (201, 202), zwei Seitenzapfen (212, 212') und eine Spannschraube (210) umfasst und **dadurch gekennzeichnet ist, dass** es außerdem mindestens ein Greifmittel (231, 232) umfasst, das geeignet ist, mit dem Sperrsystem (310, 310', 320) des Förderorgans zusammenzuwirken, um das Verbindungselement in einer bestimmten Position zu arretieren.

15. Verbindungselement (200) nach Anspruch 14, **dadurch gekennzeichnet, dass** die beiden Hebel (201, 202) jeweils eine Traverse (203, 204) umfassen und dass das Greifmittel ein Rand (231, 232) ist, der auf mindestens einer der Traversen (203, 204) vorgesehen ist.

16. Hebe- und Fördereinheit (20) mit mindestens einem Förderorgan (300) für Verbindungselemente (200) nach irgendeinem der Ansprüche 1 bis 13.

17. Verwendung eines Förderorgans (300) für Verbindungselemente (200) nach irgendeinem der Ansprüche 1 bis 13 in einem Werk zur Herstellung von Aluminium durch Schmelzflusselektrolyse.

18. Verwendung eines Verbindungselementes (200) nach Anspruch 14 oder 15 in einem Werk zur Herstellung von Aluminium durch Schmelzflusselektrolyse.

19. Verwendung einer Hebe- und Fördereinheit (20) nach Anspruch 16 in einem Werk zur Herstellung von Aluminium durch Schmelzflusselektrolyse.
